# FASCICULE DE BREVET EUROPEEN

(11) **EP 0 035 604 B1**
(45) Date de publication et mention de la délivrance du brevet: **31.08.1983**
(21) Numéro de dépôt: 80200222.0
(22) Date de dépôt: 07.03.1980
(51) Int. Cl.: H01H 3/58

(54) **Dispositif de sécurité pour changeur de prises en charge**
Sicherheitsvorrichtung für Laststufenschalter
Safety device for load tap changer

(43) Date de publication de la demande: 16.09.1981
(73) Titulaire: ATELIERS DE CONSTRUCTIONS ELECTRIQUES DE CHARLEROI (ACEC) Société Anonyme, B-1050 Bruxelles (BE)
(72) Inventeur: Koch, Etienne, B-6001 Marcinelle (BE)

## Description

Dans un changeur de prises en charge dont la fonction est de modifier le rapport de transformation des transformeateurs sans interrompre le passage du courant de ligne, le passage d'une prise de l'enroulement de réglage du transformateur à la prise suivante se fait par déplacement d'un équipage mobile nanti de contacts électriques. Cet équipage mobile, entraîné par une dispositif moteur, peut parcourir toute en série de prises, disposées à la suite l'une de l'autre, le long d'une circonférence, à l'intérieur d'un tube isolant formant une enceinte étanche ou non dans la curve du transformateur. Chacune de ces prises se trouve à un potentiel électrique différent, s'échelonnant sur tout l'enroulement de réglage. Par cette disposition, la prise qui est reliée au début de l'enroulement de réglage est immédiatement voisine de celle reliée à la fin de ce même enroulement. La pleine tension d'enroulement de réglage apparaît donc entre ces deux prises et il est absolument exclu de donner à l'équipage mobile la possibilité de commuter ces deux prises l'une à la suite de l'autre, sous peine de provoquer la destruction totale du changeur de prises, voire même du transformateur. Des précautions particulieres sont donc prises pour que l'équipage mobile ne puisse pas passer d'une extrémité de l'enroulement de réglage à l'autre extremité de ce même enroulement en commutant sur ces deux prises voisines.

Les dispositifs de sécurité sont multiples et sont souvent disposés en dehors de la cuve du transformateur dans une boîte de commande adossée à une des parois de la cuve du trans- rmateur parce que l'encombrement des ces dispositifs est assez important, en hauteur notamment.

Souvent, le dispositif de sécurité est un débrayage inséré en tête de la transmission mécanique et commandé par un répétiteur de position, qui indique au niveau de la boîte de commande, la position occupée par l'équipage mobile.

Par cette disposition, il peut arriver qu'a le suite de manipulations effectuées sur un des composants de cette longue chaine cinématique reliant le répétiteur de position à l'équipage mobile il y ait discordance entre la position réellement occupée par l'équipage mobile et celle affichée par le répétiteur de position. Dans ce cas, lorsque l'équipage mobile dépasse une extrémité de l'enroulement de réglage, le dispositif de sécurité, commandé par le répétiteur de position, n'intervient pas et permet a l'équipage mobile de poursuivre son mouvement et de commuter de suite l'autre extrémité de l'enroulement de réglage, entraînant ainsi la destruction partielle ou totale du transformateur.

L'invention telle que définie dans la revendication 1 supprime totalement ce risque en incluant, à l'intérieur même du changeur de prises en charge un dispositif de securité commandé par l'équipage lui-même. De la sorte, une discordance entre la position réelle de l'équipage mobile et la position afffichée à la boîte de commande n'occasionne aucun dégât au transformateur. De plus comme il sera exposé ultérieurement, le dispositif faisant l'objet de l'invention rétablit automatiquement la concordance entre la position de l'équipage mobile et son affichage à la boîte de commande.

L'invention est exposée en détail à l'aide des figures 1, 2 et 3.
La figure 1 montre une installation réalisée selon l'invention.
Les figures 2 et 3 représentent un exemple de réalisation.

Dans la figure 1, un sélecteur de charge est placé dans une enceinte étanche 1 à l'intérieur d'une cuve 2 d'un transformateur. Cette enceinte étanche 1 est fermée par un couvercle supérieur 3 muni d'une fenêtre 4 qui permet d'observer un disque de positionnement 5 solidarisé à l'equipage mobile 6, par l'intermédiaire d'on mécanisme de commande. Ce mécanisme de commande 7 est mis en mouvement par une transmission mécanique 8 reliée au moteur 9 par l'intermédiaire d'un réducteur de vitesse 10 et d'un débrayage 11.

Dans ce dispositif, la position de l'équipage mobile 6 est indiquée par le disque de positionnement 5 qui porte à périphérie des marques, repérées à travers la fenêtre 4. La position de l'équipage mobile 6 est répétée, par l'intermédiaire de la transmission mécanique, du débrayage 11 et du réducteur 10 par une disque d'affichage 12 que l'on peut observer par une fenêtre 13 pratiquée dans un boîte de commande 14. Ce disque d'affichage 12 porte à sa périphérie les mêmes indications que le disque de positionnement 5 de façon à répéter l'information sur le positionnement de l'équipage mobile 6 et permettre une lecture commode par le fenêtre 13 placée à hauteur d'homme. Cette disposition dispense l'observateur de devoir se hisser sur le transformateur pour faire la lecture du disque de positionnement 5 à travers la fenêtre 4. De plus, suite à la formation d'arc dans le liquide diélectrique dont est rempli le sélecteur de charge, des dépôts de carbone colloîdal recouvrent partiellement ou totalement le disque de positionnement 5 et rendent souvent la lecture du disque de positionnement 5 difficile.

Cette figure montre encore un dispositif de sécurité 17 inséré à l'intérieur du sélecteur de charge et rendu soidaire de l'équipage mobile 6 lors de la fabrication du sélecteur de charge.

Dans le cas de la figure 1 le dispositif de sécurité 17 est placé entre la transmission mécanique 8 le mécanisme de commande 7. Il est évident que ce dispositif de sécurité 17 peut être monté à d'autre endroit situé à l'intérieur même de l'enceinte étanche 1 du sélecteur de charge pour être à l'abri de toute erreur de montage d'élément extrérieur au sélecteur.

Dans cette disposition le dispositif de sécurité 17 est directement commandé par la position del'equipage mobile 6. De ce fait, toute discordance entre le disque de positionnement 5 et le disque d'affichage 12 reste sans conséquence fâcheuse.

De plus, ce dispositif de sécurité 17 rétablit automatiquement la concordance entre les indications données par le disque de positionnement 5 qui traduit la position exacte de l'équipage mobile 6 et les indications données par le disque d'affichage 12 qui peuvent être erronnées suite à un démontage d'un élément extérieur à l'enceinte étanche 1 du sélecteur de charge. Supposons par exemple, que l'équipage mobile 6 est en position repérée 10 par le disque de positionnement 5 c'est-à-dire que l'équipage mobile est en contact avec la dixième prise de l'enroulement de réglage du transformateur tandis que, suit à un remontage défectueux le disque d'affichage 12 est en position 1. Supposons également que l'enroulement de réglage comporte vingt et une prises et que l'opérateur démarre l'installation dans l'intention de faire parcourir à l'équipage mobil 6 toutes les prises de l'enroulement de réglage. Dès que l'équipage mobile 6 atteint la position 21, le dispotitif de sécurité 17 fonctionne et immobilise l'équipage mobile 6 tandis que la manoeuvre se poursuit à la boîte de commande 14 jusqu'à ce que le disque d'affichage 12 indique à sont tour le repère 21.

Ce dispositif permet donc une mise en concordance automatique entre la position réellement occupée par l'équipage mobil 6 et l'indication répetée au niveau du disque d'affichage 12 par une simple manoeuvre consistant à faire parcourir toutes les prises de l'enroulement de réglage.

Par contre cettre même discordance, dans une installation classique aurait enrainé la destruction du sélecteur de charge dès que l'opérateur aurait placé l'installation au repère 12 du disque d'affichage 12.
La figure 2 est une coupe partielle d'une vue en élévation.
La figure 3 est une coupe partielle d'une vue en plan.

Un arbre 21, relié par l'intermédiaire d'une transmission mécanique 8, d'un débrayage 11 et d'un réducteur de vitesse 10 à un moteur d'entraînement 9, constitue l'extrémité de la partie menante. Cet arbre 21 est creux et est garni à son extrémité d'un roulement à aiguilles 22 qui assure à la fois a la coaxialité et la libre rotation d'un autre arbre 23 constituant l'extrémité de la partie menée.

L'arbre menant 21 présente extérieurement un bout cylindrique qui sur une demi-circonférence possède un grand diamètre et qui se raccorde radialement au diamètre plus petit de l'autre demi-circonférence. De la sortie l'abre menant 21 présente deux ressauts en forme de dents 24 et 25 dont le rôle sera précisé ultérieurement.

L'arbre mené 23 porte à son extrémité un plateau circulaire équipé de deux axes 27 et 28 parallèles l'axe commun de rotation des arbres 21 et 23. Sur chacun des arbres 27 ou 28 pivote librement une griffe 29 ou 30 conformée chacune pour encliqueter avec l'une des dents 24 ou 25 ménagées en bout de l'arbre menant 21.

Chacune des griffes 29 et 30 est respectivement maintenue en position encliquetée avec la dent correspondante 24 ou 25 de l'arbre menant 21 à l'aide d'un ressort de traction 31 ou 32.

En supposant une rotation de l'arbre menant 21 dans le sens inverse des aiguilles d'une montre, la transmission du couple de rotation se fait par l'intermédiaire de la dent 24 de l'arbre menant 21 et de la griffe 29 solidaire de l'arbre mené 23.

Si la rotation de l'arbre menant 21 est dans le sens des aiguilles d'une montre, ce sont respectivement la dent 25 et la griffe 30 qui transmettent le couple.

Lorsque l'équipage mobile 6 du sélecteur de charge arrive à une des prises extrêmes de l'enroulement de réglage fin, il faut éviter le dépassement de cette position et la transmission du couple doit être interrompue entre l'arbre menant 21 et l'arbre mené 23. Pour réaliser cette interruption une fourchette 33 portant deux dents 34 et 35 oscille autour d'une axe 36 parallèle à l'axe commun des arbres 21 et 23. Cette fourchette est normalement maintenue en position de repos par un ressort de torsion 37.

Lorsqu'on veut interrompre le couple de torsion transmis par l'arbre menant 21 qui, par exemple, tourne dans le sens inverse des aigulles d'une montre on manoeuvre la fourchette 33 de façon à la faire pivoter autour de l'axe 36 dans le sens inverse des aiguilles d'une montre, la dent 35 de la fourchette 33 soulève la griffe 29 par sa pointe et dégage ainsi cette griffe 29 solidaire de l'arbre mené 23 de la dent 24 solidaire de l'abre menant 21. Dés ce moment, il y a dissociation entre l'arbre menant 21 et l'arbre mené 23 et l'effort moteur disponible en bout d'arbre menant 21 n'est plus transmis à l'équipage mobile 6 qui s'immobilise.

Il est évident que si la rotation des arbres 21 et 23 se fait dans le sens des aiguilles d'une montre, en faisant pivoter la fourchette 33 dans le sens de rotation des aiguilles d'une montre on permet ainsi à la dent 34 de la fourchette 33 de libérer la griffe 30 de la dent 25 du bout de l'arbre menant 21.

Le dispositif de sécurité 17 décrit dans les figures 2 et 3 doit interrompre automatiquement le mouvement de l'équipager mobile 6 lorsque celui-ci arrie en fin de course c'est-à-dire lorsqu'il se présente en d'une des prises reliées aux extremites de l'enroulement deréglage du transformateur.

Cet automatisme est obtenu à l'aide d'un mécanisme de liaison qui par l'action d'un tenon 38 solidaire du plateau 26 entraîne un disque 39 pivotant autour d'un axe fixe 40 par l'intermédiaire d'encoches 41 situées en périphérie d'un disque de croix de Malte 39.

Lorsque l'équipage mobile 6 arrive en fin de course, un galet 42 monté sur un axe 43 solidaire du disque 39 pousse la fourchette 33 dans le sens convenable pour actionner le dispositif de sécurité 17 selon le processus décrit ci-dessus.

Ce dispositif de sécurité est remarquable de simplicité et de comparacité, le petit nombre de pièces qui le constituent le rend pratiquement indérégable et le fait que le tenon 38 et l'axe 43 qui commande le basculement de la fourchette 33 sont presqu' entièrement face à face permet un gain notable en hauteur d'encombrement.

## Revendications

1. Dispositif de sécurité par couplage et découplage entre un arbre menant (21) et un arbre même (23) pour changeur de prises équipé d'une partie mobile (6), se déplaçement sur des contacts fixes reliés à des prises d'un bobinage de réglage d'un transformateur et dont la fin de course est repérée par un dispositif à croix de Malte (39) commandé par un tenon (38),
caractérisé en ce que l'arbre mené (23) et l'arbre menant (21) sont assemblés par un moyen de guidage coaxial (22), en ce qu'un élément support (26) solidaire de l'arbre mené (23) est disposé à proximité de l'extrémité de l'arbre menant (21), en ce qui le dit élément support (26) porte d'une part le tenon (38) de commande de la croix de Malte (39) et d'autre part un dispositif de découplage (27, 28, 29, 30, 31, 32) engagé dans une partie (24, 25) de l'arbre menant (21), en ce que la croix de Malte supporte au moins une partie d'un dispositif de fin de course (42, 43, 33, 34, 35, 36, 37) et en ce que ce dispositif de fin de course provoque le découplage entre l'arbre menant (21) et l'arbre mené (23) en entrant en contact avec le dispositif de découplage (27, 28, 29, 30, 31, 32).

2. Dispositif de sécurité selon la revendication 1, caractérisé en ce que l'arbre mené (23) est rendu co-axial de l'arbre menant (21) par un roulement à aiguilles (22) qui équipe le bout de l'alésage de l'arbre menant (21) et reçoit l'extrémité cylindrique de l'arbre mené (23), en ce que l'arbre menant (21) est nanti de deux ressauts en forme de dents (24 et 25) dans lesquelles s'engagent deux griffes (29 et 30) pivotant chacune autour d'un axe (27 ou 28) solidaire du plateau circulaire (26) de l'arbre mené et maintenu dans la position encliquetée par un ressort (31 ou 32), en ce que une fourchette (33) comportant deux dents (34 et 35) est maintenue dans sa position de repos par un ressort de torsion (37) et bascule autour d'unaxe (36) parallèle à l'axe de rotation des arbres menant (24) et mené (23) sous l'action d'au moins un galet (42) monté sur au moins un axe (43) solidaire de la croix de Malte (39) et soulève une griffe (29 ou 30) pour découpler l'arbre mené (23) de l'arbre menant (21), en ce que l'emplacement de chaque axe (43) sur la croix de Malte (39) est adapté pour basculer la fourchette (33) lorsque l'équipage mobile (6) se présente en face de la dernière prise du bobinage de réglage du transformateur.

3. Dispositif de sécurité selon une des revendications précédentes caractérisé en ce que la position des axes (43) sur la croix de Malte (39) est variable pour s'adapter à un nombre différent de prises du bobinage de réglage du transformateur.

## Patentansprüche

1. Sicherheitsvorrichtung zur Kupplung und Entkapplung zwischen einer treibenden (21) und einer getriebenen (23) Welle bei einem Lastumschalter, der mit einem beweglichen Teil (6) versehen ist, der sich auf festen Kontakten versetzt, die mit Abgriffen einer Regelwicklung eines Transformators verbunden sind, und deren EndStellung durch eine MalteserkreuzVorrichtung (39), die von einem Zapfen (38) gesteurt ist, markiert wird, dadurch gekennzeichnet, daß die getriebene Welle (28) und die antreibende Welle (21) durch ein koaxiales Führungsmittel (22) in Verbindung stehen, daß ein mit der getriebenen Welle (23) einestückig verbundenes Tragelement (26) im Endbereicht der treibenden Welle (21) angeordnet ist, daß vorgenanntes Tragelement (26) einerseits einen Steuerzapfen (38) des Malteserkreuzes (39), anderseits eine Entkupplungsvorrichtung (27, 28,29, 30,31, 32) trägt, die einen Teil (24,25) der antreibenden Welle (21) eingreift, daß das Malteserkreuz wenigstens einen Teile einer Endanschlag-Vorrichtung (42, 43, 34, 35, 36, 37) trägt und daß diese Endanschlag-Vorrichtung die Entkupplung zwischen der treibenden Welle (21) und der getriebenen Welle (23) herbeiführt, indem sie mit de Entkupplungsvorrichtung (27, 28, 29, 30, 31, 32) in Kontakt tritt.

2. Sicherheitsvorrichtung nach Anspruch 1, dadurch gekennzeichnet, daß über ein Nadellager (22), das am Ende de Bohrung der treibenden Welle (21) angeordnet ist, die angetriebene Welle (23) koaxial zur treibenden Welle (21) gehalten ist und das Erde der getriebenen Welle (23) aufnimmt, daß die treibende Welle (21) mit zwei Vorsprüngen in Form von Zähnen (24 und 25) versehen ist, in welche zwei Klauen (29 und 30) eingreifen, von denen jede um eine Achse (27 oder 28), die enstückig mit der kreisförmigen Platte (26) der angetriebenen Welle verbunden ist, eingreifen und in der Eingriffsstellung durch eine Feder (31 oder 32) gehalten werden, und daß eine Gabel (33) mit zwei Zinken (34 und 35), die um eine Achse (36) parallel
zur Rotationssachse der getriebenen Welle (23) und der treibenden Welle (21) schwenkbar ist, durch eine Schraubenfeder (37) in ihrer Ruhestellung gehalten ist, unter Einwirking einer Zapfenrolle (42), die auf wenigstens einer mit dem Malteserkreuz (39) einstückig verbundenen Achse (43) montiert ist, eine Klaue (29 oder 30) abhebt, um die angetriebene Welle (23) von der treibenden Welle (21) abzukuppeln, daß die Anordnung jeder Achse (43) auf dem Malteserkreuz (39) so getroffen ist, daß die Gabel (33) ausschwingt, sobald sich die bewegliche Garnitur (6) gegebüber dem letzten Abriff der Regelwicklung des Transformators befindet.

3. Sicherheitsvorrichtung nach einem der vorhergehenden Ansprüche, dadurch gekennzeichnet, daß zur Anpassung an eine unterschiedliche Anzahl von Abgriffen der Regelwicklung des Transformators die Position der Achsen (43) auf dem Malteserkreuz (39) veränderbar ist.

## Claims

1. Safety device operating by coupling and uncoupling, between a driving shaft (21) and a driven shaft (23), for a tap changer equipped with a mobile unit (6) moving over fixed contacts connected to taps of a regulating winding of a transformer, and its end of travel being located by a device in the form of a Geneva stop (39) controlled by a stud (38) controlled by a stud (38), characterised in that the driven shaft (23) and driving shaft (21) are connected together by a coaxial guide means (22), in that a support element (26) fast with the driven shaft (23) is arranged in the vicinity of the end of the driving shaft (21), in that the said support element (26) carries on the one hand the stud (38) controlling the Geneva stop (39) and on the other hand an uncoupling device (27, 28, 29, 30, 31, 32) engaged in a portion (24, 25) of the driving (21), and in that the Geneva stop disc supports at least part of an end of travel device (42, 43, 33, 34, 35, 36, 37), and in that this end of travel device brings about an uncoupling operation between the driving shaft (21) and driven shaft (23) by coming into contact with the uncoupling device (27, 28, 29, 30, 31, 32).

2. Safety device according to claim 1, characterised in that the driven shaft (23) is made coaxial with the driving shaft (21) by a needle roller bearing (22) which is provided on the end of the bore of the driving shaft (21) and receives the cylindrical end of the driven shaft (23), in that the driving shaft (21) is provided with two projections in the form of teeth (24 and 25) in which engage two dogs (29 and 30) each pivoting about a pin (27 or 28) fast with the circular plate (26) of the driven shaft and held in the engagement position by a spring (31 or 32), in that a fork (33) comprising two teeth (34 and 35) is held in its position of rest by a torsion spring (37) and rocks about a pivot pin (36) parallel to the axis of rotation of the driving shaft (24) and driven shaft (23) under the action of at least one wheel (42) mounted on at least one shaft (43) fast with the Geneva stop (39) and lifts a dog (29 or 30) to uncouple the driven shaft (23) from the driving shaft (21), in that the positioning of each shaft (43) on the Geneva stop disc (39) is adapted to rock the fork (33) when the mobile unit (6) arrives opposite the last tap of the regulating winding of the transformer.

3. Safety device according to one of the preceding claims, characterised in that the position of the shaft (43) on the Geneva stop (39) is variable so as to be adaptable to a varying number of transformer regulating winding taps.
